# EUROPÄISCHE PATENTSCHRIFT

(11) **EP 1 153 666 B1**
(45) Veröffentlichungstag und Bekanntmachung des Hinweises auf die Patenterteilung: **28.07.2004**
(21) Anmeldenummer: 01111333.9
(22) Anmeldetag: 09.05.2001
(51) Int. Cl.: B05B 13/00, B05B 7/02, B05B 3/10

(54) **Verfahren und Beschichtungsmaschine zur Serienbeschichtung von Werkstücken**
Method and machine for coating workpieces in series
Procédé et machine pour le revêtement de pièces en séries

(30) Priorität: 10.05.2000 DE 10022854
(43) Veröffentlichungstag der Anmeldung: 14.11.2001
(73) Patentinhaber: Dürr Systems GmbH, 70435 Stuttgart (DE)
(72) Erfinder: Rupertus, Frank, 74321 Bietigheim-Bissingen (DE)
(74) Vertreter: Heusler, Wolfgang, Dipl.-Ing.

(56) Entgegenhaltungen:
- EP-A- 0 034 687
- EP-A- 0 850 693
- EP-A- 1 129 784
- US-A- 4 944 459

## Beschreibung

Die Erfindung betrifft ein Verfahren und eine Beschichtungsmaschine zur Serienbeschichtung von Werkstücken wie insbesondere Fahrzeugkarossen unter Verwendung von Zerstäubungswerkzeugen, bei denen es sich typisch um Rotations- oder Luftzerstäuber handeln kann, wie sie an sich seit langem bekannt und üblich sind.

In einer bekannten Anlage zum Beschichten von LKW-Kabinen werden an Robotern montierte elektrostatisch arbeitende Hochrotationszerstäuber sowohl zur Außenlackierung als auch zur Innenlackierung verwendet. Für die Innenlackierung und für die Lackierung relativ schwierig zu beschichtender Details der Karosse ist es erforderlich, die Hochspannung abzusenken und die Lenkluftwerte des Rotationszerstäubers zu erhöhen. Ein Nachteil dieser Methode besteht darin, daß mit dem Sprühstrahl von Hochrotationszerstäubern einige Bereiche bei der Innen- und Detaillackierung nur unzulänglich erreicht werden.

Es ist bereits bekannt, an der Hand eines Lackierroboters den Zerstäuber losbar so zu befestigen, daß er gegen einen Zerstäuber eines anderen Typs ausgewechselt werden kann, wenn ein andersartiges Objekt beschichtet werden soll. Das Auswechseln des gesamten Zerstäubers ist aber nicht immer zweckmäßig.

Während sich für die elektrostatische Beschichtung von großflächigen Außenbereichen beispielsweise einer Karosse am besten die Hochrotationszerstäubung eignet, sind für andere Bereiche Luftzerstäuber u.a. wegen des schärfer steuerbaren Sprühstrahls besser geeignet. Luftzerstäubende Systeme sind in der Lackiertechnik an sich seit vielen Jahren bekannt und üblich (Dürr/Behr Technisches Handbuch "Einführung in die Technik der PKW-Lackierung" 04/1999).

Aus der EP 0 850 693 A1 ist eine Beschichtungsmaschine mit auswechselbaren Zerstäubungswerkzeugen bekannt, bei denen es sich um Bestandteile verschiedener Rotationszerstäuber und elektrostatischer Luftzerstäuber zur Beschichtung jeweils anderer Bereiche insbesondere von Fahrzeugkarossen handelt. Die Zerstäubungswerkzeuge enthalten je nach Art der Zerstäubung unterschiedliche Farbrohrkonstruktionen, die beim Werkzeugwechsel mit dem Glockenteller bzw. mit der Luftkappe verbunden bleiben und mit diesen von einer den Werkzeugen gemeinsamen Ventileinheit abmontiert werden. Zu diesem Zweck sind die Werkzeuge mit der Ventileinheit durch eine lösbare Verschraubung verbunden.

Der Erfindung liegt die Aufgabe zugrunde, ein Verfahren bzw. eine Beschichtungsmaschine anzugeben, die mit wenig Aufwand das Beschichten aller Bereiche von Werkstücken mit dem jeweils bestgeeigneten Werkzeug ermöglichen.

Diese Aufgabe wird durch die Merkmale der Patentansprüche gelöst.

Insbesondere ist es erfindungsgemäß möglich, mit ein und derselben Beschichtungsmaschine einen Teil eines Werkstücks mit Hochrotationszerstäubung und restliche Bereiche desselben Werkstücks mit Luftzerstäubung zu beschichten, ohne daß zu diesem Zweck Zerstäuber mit einem wesentlichen Teil ihres Farbzuleitungssystems gewechselt werden müssen.

Ebenso einfach wie gegen ein Zerstäubungswerkzeug anderen Typs kann das jeweils verwendete Werkzeug auch gegen sonstige Werkzeuge wie z. B. Greifer oder insbesondere auch Meßgeräte ausgewechselt werden.

Ein besonderer Vorteil der Erfindung besteht darin, daß bei dem Wechsel beispielsweise von Hochrotations- zu Luftzerstäubung das Farbzuleitungssystem nicht gespült werden muß, da es vollständig in der Maschine verbleibt und nach dem Werkzeugwechsel dieselbe Farbe führt wie vorher. Zu dem in der Maschine verbleibenden Farbzuleitungssystem gehören beispielsweise bei typischen Lackzerstäubern die medienführende Ventileinheit und das übliche Farbrohr mit dem Farbventil. Auch Farbwechsel sind problemlos wie bisher ohne zusätzlichen Aufwand möglich.

Die Erfindung eignet sich u.a. für konventionelle Zerstäuber mit einem fest eingebauten Zuleitungssystem, das z.B. an die üblichen externen Ringleitungen angeschlossen ist und mit einem Farbrohr in oder an dem Zerstäubungswerkzeug mündet (z.B. DE 43 06 800 C2). Die Erfindung eignet sich aber auch für neuartige Zerstäuber, bei denen das Farbrohr an auswechselbaren Farbkartuschen oder Ventileinheiten angebracht ist (EP 0 967 016 A1, EP 0 967 018 A1) oder von einem in oder bei dem Zerstäuber befindlichen, als Dosierzylinder ausgebildeten Vorratsbehälter gespeist wird.

An einem in der Zeichnung schematisch stark vereinfacht dargestellten Ausführungsbeispiel wird die Erfindung näher erläutert.
Es zeigen:
- Fig. 1: eine Lackiermaschine mit einem Rotationszerstäuber;
- Fig. 2: einen Teil der Lackiermaschine nach Fig. 1, an dem das Zerstäubungswerkzeug lösbar befestigt wird; und
- Fig. 3: die Lackiermaschine nach Fig. 1, in der jedoch die die Zerstäuberglocke enthaltende Baueinheit gegen ein Luftzerstäubungswerkzeug ausgewechselt ist.

Bei der dargestellten Lackiermaschine handelt es sich um einen Roboter, an dessen Hand 1 der Zerstäuber 2 befestigt ist. In Fig. 1 ist der Zerstäuber als elektrostatischer Hochrotationszerstäuber ausgebildet, dessen Zerstäuberglocke 4 in der üblichen Weise an einer von einer Luftturbine 5 angetriebenen Hohlwelle 6 befestigt ist und mit der Turbine und der Hohlwelle eine Baueinheit 7 bildet. Die Baueinheit 7 bildet hier das Zerstäubungswerkzeug des Zerstäubers 2. Ferner gehört zu dem Zerstäuber 2 ein Zuleitungssystem 8 für das beispielsweise flüssiges oder pulverförmiges Beschichtungsmaterial beliebig wählbarer Farbe und für Spül- oder Lösemittel. Das Zuleitungssystem 8 besteht im wesentlichen aus dem in der Zerstäuberglocke 4 mündenden Farbrohr 9, einer Ventileinheit 10 zur Steuerung des Farb- und Lösemittelflusses durch das Farbrohr 9 und Anschlußleitungen zur Verbindung des Zerstäubers 2 mit Farb- und Lösemittelquellen 12. Weitere Leitungen verbinden den Zerstäuber 2 mit dem für die elektrostatische Beschichtung erforderlichen Hochspannungsgenerator 14, einer Quelle 16 für Druckluft und/oder sonstige gasförmige Medien insbesondere zum Antrieb der Luftturbine 5 und für die Lenkluft des Zerstäubers sowie mit einem Pneumatikansteuerungssystem 18 zum Steuern der Ventile.

Eine an der Roboterhand 1 befestigte Halterungskonstruktion 20 dient einerseits zur permanenten Halterung der Ventileinheit 10 und ihres Farbrohrs 9 (oder zur Halterung auswechselbarer Kartuschen und/oder Ventileinheiten oder eines dosierenden Vorratsbehälters) und andererseits zur automatisch lösbaren Halterung der das Zerstäubungswerkzeug bildenden Baueinheit 7. Die lösbare Befestigung der Baueinheit 7 an der Halterungskonstruktion 20 kann beispielsweise mit Hilfe einer z. B. fest mit dem Farbrohr 9 und/oder der Turbine 5 verbundenen und somit einen weiteren Teil der Baueinheit 7 bildenden Abdeckung 22 erfolgen. Die Abdeckung 22 umschließt darstellungsgemäß die Hohlwelle 6, das Farbrohr 9 und die Ventileinheit 10 und ist an den Befestigungsstellen 23 mechanisch mit der Halterungskonstruktion 20 verriegelt, wobei sich der die Turbine 5 enthaltende Teil der Baueinheit 7 formschlüssig und stabil auf der Ventileinheit 10 und/oder der Halterungskonstruktion 20 abstützen kann.

Die mechanische Verriegelung der Baueinheit 7 an den Befestigungsstellen 23 ist durch innere, z.B. pneumatische Steuerung und/oder durch äußere, aber ebenfalls automatisch steuerbare Werkzeugmittel lösbar, so daß die Baueinheit 7 maschinell von der Halterungskonstruktion 20 abgenommen und von der Beschichtungsmaschine entfernt werden kann.

Fig. 2 zeigt den Teil mit der Halterungskonstruktion 20 und dem Zuleitungssystem 8 einschließlich Farbrohr 9, der beim Entfernen der das Beschichtungswerkzeug bildenden Baueinheit 7 von der Maschine in dieser zurückbleibt.

Fig. 3 zeigt dieselbe Beschichtungsmaschine gemäß Fig. 1, in die nun aber anstelle der Baueinheit 7 ein Luftzerstäubungswerkzeug 25 eingesetzt ist, so daß es sich statt des Rototationszerstäubers 2 nun um einen Luftzerstäuber 2' handelt. Das Zerstäubungswerkzeug 25 besteht im wesentlichen aus der bei Luftzerstäubern bekannten und üblichen Luftkappe 26, die beispielsweise einstückig an einer der beschriebenen Abdeckung 22 gemäß Fig. 1 ähnlichen Abdeckung 22' angebracht sein kann. Auch hier ist das Zerstäubungswerkzeug 25 mit Hilfe der Abdeckung 22' mechanisch in der beschriebenen Weise bei 23 mit der Halterungskonstruktion 20 automatisch lösbar verriegelt. Die Luftkappe 26 ist hierbei durch die Abdeckung 22' und eine an ihr befestigte Stützkonstruktion 28, die sich z.B. an dem den beiden Zerstäubertypen gemeinsamen Zuleitungssystem 8 abstützt, in der für die Luftzerstäubung erforderlichen Position an der Mündung des Farbrohrs 9 fixiert.

Die Zerstäubungsluft kann zweckmäßig über einen (nicht dargestellten) Anschluß an die zu der Quelle 16 führende Schlauchleitung zugeführt werden, so daß die Motorluft des Hochrotationszerstäubers gemäß Fig. 1 nun als Zerstäubungsluft verwendet wird. Ähnlich kann die für die Luftzerstäubung übliche Hörnerluft, die zur mehr oder weniger starken Eingrenzung des Sprühkegels und zur Anpassung der Sprühstrahlform an das zu lackierende Werkstück dient, durch Anschluß an die Schlauchleitung zugeführt werden, die dem Hochrotationszerstäuber die dort erforderliche Lenkluft liefert. Zum selbsttätigen Anschluß der Rotations- bzw.

Luftzerstäubungswerkzeuge an die Quellen für Luft, Beschichtungsmaterial und Lösemittel sind lösbare Leitungskupplungen vorgesehen.

Im Betrieb werden zunächst die zu lackierenden Flächen in zwei Bereiche oder Gruppen aufgeteilt, die durch Rotationszerstäubung bzw. Luftzerstäubung beschichtet werden sollen. Beispielsweise werden zunächst die Außenflächen einer Karosse elektrostatisch mit dem Hochrotationszerstäubungswerkzeug gemäß Fig. 1 lackiert. Danach wird die Hochspannung abgesenkt, und der Roboter fahrt in eine Position, wo automatisch die Verriegelung an den Befestigungsstellen 23 gelöst und die Baueinheit 7 des Rotationszerstäubers 2 einschließlich der Abdeckung 22 aus der Beschichtungsmaschine herausgenommen wird. Wie schon erwähnt wurde, bleibt hierbei das in Fig. 2 dargestellte Zuleitungssystem in der Beschichtungsmaschine zurück. Anstelle der Baueinheit 7 wird nun ebenfalls automatisch das Luftzerstäubungswerkzeug 25 gemäß Fig. 3 in die Maschine eingesetzt und mit der Abdeckung 22' mechanisch mit der Halterungskonstruktion 20 verriegelt, wobei die erwähnten Leitungsverbindungen mit den Farb-, Lösemittel- und Luftquellen 12, 16, 18 ebenfalls selbsttätig an das Luftzerstäubungswerkzeug 25 angekuppelt werden. Eventuell kann der Werkzeugwechsel auch manuell durchgeführt werden. Anschließend werden die Innenraum- und Detailbereiche derselben Karosse mit dem Luftzerstäuber 2' beschichtet.

Für den automatischen Zerstäuberwechsel kann beispielsweise der Roboter an eine Stelle der Beschichtungsanlage bewegt werden, wo er das zuvor benutzte Zerstäubungswerkzeug ablegt und das stattdessen zu verwendende Werkzeug ergreift, etwa einem Werkzeugmagazin entnimmt.

Die beschriebene Beschichtungsreihenfolge könnte selbstverständlich auch umgekehrt sein. Ferner besteht die Möglichkeit, nach der Beschichtung eines Werkstücks mit dem Zerstäubungswerkzeug eines ersten Typs dieses gegen ein Beschichtungswerkzeug eines anderen Typs auszuwechseln und damit dann ein anderes Werkstück zu beschichten.

Es ist auch möglich, für eines der auswechselbaren Zerstäubungswerkzeuge einen Luftzerstäuber zu verwenden, der in einer an sich bekannten Weise mit elektrostatischer Unterstützung arbeitet, beispielsweise mit einer das abgespülte Material aufladenden Elektrode.

Eine andere Möglichkeit besteht darin, das Zerstäubungswerkzeug gegen ein Meßgerät oder einen Meßkopf auszuwechseln, mit dem z. B. unmittelbar nach der Beschichtung einer Fläche des Werkstücks ein oder mehrere Parameter der Beschichtungsqualität wie Schichtdicke, Welligkeitsverlauf, Farbton, Farbglanz usw. gemessen werden können. Aufgrund des Meßergebnisses können sofort eventuelle Beschichtungsfehler korrigiert werden, auch im geschlossenen Regelkreis. Hierfür geeignete Verfahren sind an sich bekannt (DE 197 17 593, DE 100 36 741).

Zur Durchführung des beschriebenen Verfahrens kann statt eines Roboters auch eine andere, vorzugsweise als mehrachsiger Bewegungsautomat ausgebildete Beschichtungsmaschine verwendet werden. Der gesamte Verfahrensablauf kann zweckmäßig durch ein gespeichertes Programm gesteuert werden.

## Patentansprüche

1. Verfahren zur Serienbeschichtung von Werkstücken wie insbesondere Fahrzeugkarossen mit einer Beschichtungsmaschine, in der das Beschichtungsmaterial aus der Mündung eines Zuleitungssystems (8) in ein Zerstäubungswerkzeug (7, 25) austritt und von dem Werkzeug zerstäubt wird, wobei das Zuleitungssystem (8) eine von einer Ventileinheit (10) in das Zerstäubungswerkzeug (7, 25) führende Farbrohrkonstruktion (9) enthält, und wobei
- ein erster Bereich des Werkstücks unter Verwendung eines ersten Zerstäubungswerkzeugs (7) beschichtet wird;
- anschließend dieses Werkzeug (7) ohne das Zuleitungssystem (8) und dessen Farbrohrkonstruktion (9) von der Beschichtungsmaschine entfernt und gegen ein zweites Zerstäubungswerkzeug (25) ausgewechselt wird, das sich von dem ersten Werkzeug (7) durch die Art der Zerstäubung unterscheidet,
- und dann ein anderer Bereich desselben Werkstücks oder ein anderes Werkstück unter Verwendung des zweiten Werkzeugs (25) beschichtet wird.

2. Verfahren nach Anspruch 1, **dadurch gekennzeichnet, daß** das eine Werkzeug (7) eine rotierende Zerstäuberglocke (4) ist oder enthält und das andere Werkzeug (25) zur Luftzerstäubung dient.

3. Verfahren nach Anspruch 2, **dadurch gekennzeichnet, daß** beim Werkzeugwechsel die Zerstäuberglocke (4) zusammen mit ihrem Antriebsmotor (5) von der Beschichtungsmaschine entfernt oder in die Maschine eingesetzt wird.

4. Verfahren nach Anspruch 3, **dadurch gekennzeichnet, daß** die Zerstäuberglocke (4) zusammen mit einer zumindest den Mündungsbereich des Zuleitungssystems (8) und den Antriebsmotor (5) umschließenden Abdeckung (22) entfernt bzw. eingesetzt wird.

5. Verfahren nach einem der Ansprüche 2 bis 4, **dadurch gekennzeichnet, daß** beim Werkzeugwechsel eine zur Luftzerstäubung dienende Luftkappe (26) zusammen mit einer mit ihr verbundenen, zumindest den Mündungsbereich des Zuleitungssystems (8) umschließenden Abdeckung (22') von der Beschichtungsmaschine entfernt oder in die Maschine eingesetzt wird.

6. Verfahren nach einem der Ansprüche 2 bis 5, **dadurch gekennzeichnet, daß** Außenflächen einer zu beschichtenden Fahrzeugkarosse von einem Roboter oder sonstigen mehrachsigen Bewegungsautomaten elektrostatisch durch Hochrotationszerstäubung beschichtet werden, und daß derselbe Roboter oder Bewegungsautomat Flächen des Innenraums und/oder besondere Detailbereiche der Karosse mit dem Luftzerstäubungswerkzeug (25) beschichtet.

7. Verfahren nach einem der vorangehenden Ansprüche, **dadurch gekennzeichnet, dass** als eines der Zerstäubungswerkzeuge ein mit elektrostatisch unterstützter Luftzerstäubung arbeitendes Werkzeug verwendet wird.

8. Verfahren nach einem der vorangehenden Ansprüche, **dadurch gekennzeichnet, dass** das Zerstäubungswerkzeug gegen ein als Messgerät dienendes Werkzeug ausgewechselt wird.

9. Verfahren nach Anspruch 8, **dadurch gekennzeichnet, dass** mit dem Messgerät ein oder mehrere Beschichtungsqualitätsparameter der zuvor beschichteten Werkstückfläche gemessen werden.

10. Verfahren nach einem der vorangehenden Ansprüche, **dadurch gekennzeichnet, daß** das Werkzeug automatisch gewechselt wird.

11. Beschichtungsmaschine zur Serienbeschichtung von Werkstücken wie insbesondere Fahrzeugkarossen
mit einem Zerstäubungswerkzeug (7, 25), in oder an dem ein Zuleitungssystem (8) für das Beschichtungsmaterial mündet, das eine von einer Ventileinheit (10) in das Zerstäubungswerkzeug (2, 25) führende, die Mündung des Zuleitungssystems bildende Farbrohrkonstruktion (9) enthält,
wobei das Zerstäubungswerkzeug eine von dem Zuleitungssystem getrennte Baueinheit bildet,
und mit einer an der Beschichtungsmaschine befestigten Halterung (20) für das Zerstäubungswerkzeug (7, 25),
wobei hinsichtlich der Art der Zerstäubung unterschiedlich ausgebildete Zerstäubungswerkzeuge (7, 25) gegeneinander auswechselbar mit der Halterung (20) und dem Zuleitungssystem (8) verbindbar sind,
**dadurch gekennzeichnet, daß** das Zerstäubungswerkzeug (7, 25) mit der Halterung (20) durch eine automatisch lösbare Verriegelung (23) verbunden oder verbindbar und automatisch von der Mündung des Zuleitungssystems (8) trennbar ist.

12. Beschichtungsmaschine nach Anspruch 11, **dadurch gekennzeichnet, daß** an der Halterung (20) wahlweise und auswechselbar eine Baueinheit (7) mit einer Rotationszerstäuberglocke (4) und ein Luftzerstäubungswerkzeug (25) mit einer Luftkappe (26) montierbar sind.

13. Beschichtungsmaschine nach Anspruch 12, **dadurch gekennzeichnet, daß** die Rotationszerstäuberglocke (4) und ihr Antriebsmotor (5) die von der Beschichtungsmaschine entfernbare Baueinheit (7) bilden.

14. Beschichtungsmaschine nach Anspruch 12 oder 13, **dadurch gekennzeichnet, daß** die Rotationszerstäuberglocke (4) und/oder die Luftkappe (26) jeweils mit einem Abdeckmantel (22, 22') verbunden und mit diesem von der Beschichtungsmaschine entfernbar sind.

15. Beschichtungsmaschine nach Anspruch 14, **dadurch gekennzeichnet, daß** die Rotationszerstäuberglocke (4) und/oder die Luftkappe (26) mit Hilfe ihres Abdeckmantels (22, 22') an der Beschichtungsmaschine befestigbar sind.

16. Beschichtungsmaschine nach einem der Ansprüche 12 bis 15, **dadurch gekennzeichnet, daß** der Antriebsmotor der Zerstäuberglocke (4) eine Luftturbine (5) ist, daß für die Hochrotationszerstäubung vorgesehene Motor- und/oder Lenkluftleitungen bei eingesetztem Luftzerstäubungswerkzeug (25) dessen Zerstäubungs- und/oder Hörnerluft liefern, und daß Leitungskupplungen zum selbsttätigen Anschluß des auswechselbaren Zerstäubungswerkzeugs (7, 25) an Luft- und Beschichtungsmaterialquellen (16, 12) des Zuleitungssystems (8) vorgesehen sind.

17. Beschichtungsmaschine nach einem der Ansprüche 11 bis 16, **dadurch gekennzeichnet, daß** die Halterung (20) an der Hand (1) eines Lackierroboters befestigt ist.

## Claims

1. A method of serially coating workpieces, particularly such as vehicle bodies, with a coating machine, in which the coating material discharges from the opening of a supply system (8) into an atomising tool (7, 25) and is atomised by the tool, the supply system (8) including a paint tube structure (9) leading from a valve unit (10) into the atomising tool (7, 25) and wherein
- a first region of the workpiece is coated using a first atomising tool (7);
- this tool (7) is then removed from the coating machine without the supply system (8) and its paint tube structure (9) and replaced by a second atomising tool (25), which differs from the first tool (7) by the method of atomisation;
- and another region of the same workpiece or a different workpiece is then coated using the second tool (25).

2. A method as claimed in Claim 1, **characterised in that** the one tool (7) is or includes a rotary atomiser bell (4) and the other tool (25) operates by air atomisation.

3. A method as claimed in Claim 2, **characterised in that** when changing the tools, the atomiser bell (4) together with its drive motor (5) is removed from the coating machine or inserted into the machine.

4. A method as claimed in Claim 3, **characterised in that** the atomiser bell (4) is removed or inserted together with a cover (22) surrounding at least the opening region of the supply system (8) and the drive motor (5).

5. A method as claimed in one of Claims 2 to 4, **characterised in that** when changing the tools, an air cap (26) performing the air atomisation is removed from the coating machine or is inserted into the machine together with a cover (22'), which is connected to it and surrounds at least the opening region of the supply system (8).

6. A method as claimed in one of Claims 2 to 5, **characterised in that** the outer surfaces of a vehicle body to be coated are coated electrostatically by high speed rotary atomisation by a robot or other multiple axis movement machine and that the same robot or movement machine coats surfaces of the interior and/or particular detail regions of the body with the air atomisation tool (25).

7. A method as claimed in one of the preceding claims, **characterised in that** a tool operating with electrostatically assisted air atomisation is used as one of the atomisation tools.

8. A method as claimed in one of the preceding claims, **characterised in that** the atomisation tool is replaced by a tool acting as a measurement device.

9. A method as claimed in Claim 8, **characterised in that** one or more coating quality parameters of the previously coated workpiece surface is measured with the measurement device.

10. A method as claimed in one of the preceding claims, **characterised in that** the tool is automatically changed.

11. A coating machine for serially coating workpieces, particularly such as vehicle bodies, with an atomising tool (7, 25), into or onto which a supply system (8) for the coating material discharges, which includes a paint tube structure (9) constituting the discharge of the supply system and leading from a valve unit (10) into the atomising tool (7, 25),
the first atomising tool constituting a separate unit from the supply system,
and including a mounting for the atomising tool (7, 25) fastened to the coating machine, whereby atomising tools (7, 25) constructed differently as regards the method of atomisation are connectable to the mounting (20) and the supply system (8) so as to be replaceable with one another, **characterised in that** the atomising tool (7, 25) together with the mounting (20) is connected or connectable and automatically releasable from the discharge of the supply system (8) by an automatically releasable lock (23).

12. A coating machine as claimed in Claim 11, **characterised in that** a unit (7) with a rotary atomiser bell (4) and an air atomising tool (25) with an air cap (26) may be selectively and interchangeably mounted on the mounting (20).

13. A coating machine as claimed in Claim 12, **characterised in that** the rotary atomiser bell (4) and its drive motor (5) constitute the unit (7), which is removable from the coating machine.

14. A coating machine as claimed in Claim 12 or 13, **characterised in that** the rotary atomiser bell (4) and/or the air cap (26) are connected to a respective cover casing (22, 22') and are removable with it from the coating machine.

15. A coating machine as claimed in Claim 14, **characterised in that** the rotary atomiser bell and/or the air cap (26) may be fastened to the coating machine with the aid of its cover casing (22, 22').

16. A coating machine as claimed in one of Claims 12 to 15, **characterised in that** the drive motor of the atomiser bell (4) is an air turbine (5), that the motor and/or control air lines provided for the high speed rotary atomisation supply atomising and/or tip air, when an air atomising tool is used, and that conduit couplings are provided for automatically connecting the replaceable atomising tool (7, 25) to air and coating material sources (16, 22) of the supply system (8).

17. A coating machine as claimed in one of Claims 11 to 16, **characterised in that** the mounting (20) is fastened to the hand (1) of a painting robot.

## Revendications

1. Procédé de revêtement en série de pièces telles qu'en particulier des carrosseries de véhicule, au moyen d'une machine de revêtement dans laquelle le matériau de revêtement sort de l'ouverture d'un système de conduites d'arrivée (8) dans un outil de pulvérisation (7, 25) et est pulvérisé par l'outil, le système de conduites d'arrivée (8) contenant une structure de tubes à peinture (9) menant d'une unité de soupape (10) à l'outil de pulvérisation (7, 25), et
- une première zone de la pièce étant revêtue par utilisation d'un premier outil de pulvérisation (7) ;
- cet outil (7) sans le système de conduites d'arrivée (8) ni sa structure de tubes à peinture (9), est ensuite retiré de la machine de revêtement, et est échangé contre un deuxième outil de pulvérisation (25) qui diffère du premier outil (7) par le type de pulvérisation ;
- et ensuite une autre zone de la même pièce ou d'une autre pièce est revêtue par utilisation du deuxième outil (25).

2. Procédé selon la revendication 1, **caractérisé en ce qu'**un outil (7) est ou contient une cloche de pulvérisateur (4) rotative et l'autre outil (25) sert à la pulvérisation d'air.

3. Procédé selon la revendication 2, **caractérisé en ce que** lors de l'échange d'outil, la cloche de pulvérisateur (4) est retirée avec son moteur d'entraînement (5) de la machine de revêtement ou est insérée dans la machine.

4. Procédé selon la revendication 3, **caractérisé en ce que** la cloche de pulvérisateur (4) est enlevée ou insérée avec un capot (22) enfermant au moins la zone d'ouverture du système de conduites d'arrivée (8) et le moteur d'entraînement (5).

5. Procédé selon l'une des revendications 2 à 4, **caractérisé en ce qu'**à l'échange d'outil, un capuchon à air (26) servant à la pulvérisation d'air est enlevé de la machine de revêtement ou inséré dans la machine avec un capot (22') relié au capuchon, enfermant au moins la zone d'ouverture du système de conduires d'arrivée (8).

6. Procédé selon l'une des revendications 2 à 5, **caractérisé en ce que** des surfaces extérieures d'une carrosserie de véhicule à recouvrir sont revêtues électrostatiquement par pulvérisation à rotation rapide, par un robot ou d'autres automates mobile à plusieurs axes, et **en ce que** le même robot ou automate mobile recouvre des surfaces du volume intérieur et/ou des zones de détail particulières de la carrosserie au moyen de l'outil de pulvérisation d'air (25).

7. Procédé selon l'une des revendications précédentes, **caractérisé en ce qu'**on utilise comme l'un des outils de pulvérisation, un outil fonctionnant avec pulvérisation d'air assistée électrostatiquement.

8. Procédé selon l'une des revendications précédentes, **caractérisé en ce que** l'outil de pulvérisation est échangé contre un outil servant d'appareil de mesure.

9. Procédé selon la revendication 8, **caractérisé en ce qu'**on mesure au moyen de l'appareil de mesure un ou plusieurs paramètres de qualité du revêtement de la surface de la pièce recouverte auparavant.

10. Procédé selon l'une des revendications précédentes, **caractérisé en ce que** l'outil est échangé automatiquement.

11. Machine de revêtement pour le revêtement en série de pièces telles qu'en particulier des carrosseries de véhicule, comportant un outil de pulvérisation (7, 25) dans ou sur lequel débouche un système de conduites d'arrivée (8) pour le matériau de revêtement, lequel contient une structure de tubes à peinture (9) menant d'une unité de soupape (10) à l'outil de pulvérisation (25) et formant l'ouverture du système de conduite d'arrivée, l'outil de pulvérisation formant une unité structurelle séparée du système de conduites d'arrivée, et comportant un support (20) pour l'outil de pulvérisation (7, 25), fixé à la machine de revêtement, des outils de pulvérisation (7, 25), conçus différemment suivant le type de pulvérisation, pouvant être reliés, de manière interchangeable, au support (20) et au système de conduites d'arrivée (8), **caractérisée en ce que** l'outil de pulvérisation (7, 25) est relié ou peut être relié au support (20) par un verrouillage (23) pouvant être supprimé automatiquement, et peut être séparé automatiquement de l'embouchure du système de conduites d'arrivée (8).

12. Machine de revêtement selon la revendication 11, **caractérisée en ce que** l'on peut monter en option sur le support (20) et de manière interchangeable, une unité structurelle (7) avec une cloche de pulvérisateur rotatif (4) et un outil de pulvérisation d'air (25) avec un capuchon à air (26).

13. Machine de revêtement selon la revendication 12, **caractérisée en ce que** la cloche de pulvérisateur rotatif (4) et son moteur d'entraînement (5) forment l'unité structurelle (7) pouvant être enlevée de la machine de revêtement.

14. Machine de revêtement selon la revendication 12 ou 13, **caractérisée en ce que** la cloche de pulvérisateur rotatif (4) et/ou le capuchon à air (26) sont reliés chacun à une enveloppe de recouvrement (22, 22') et peuvent être enlevés avec celle-ci de la machine de revêtement.

15. Machine de revêtement selon la revendication 14, **caractérisée en ce que** la cloche de pulvérisateur rotatif (4) et/ou le capuchon à air (26) peuvent être fixés à la machine de revêtement, à l'aide de leur enveloppe de recouvrement (22, 22').

16. Machine de revêtement selon l'une des revendications 12 à 15, **caractérisé en ce que** le moteur d'entraînement de la cloche de pulvérisateur (4) est une turbine à air (5), **en ce que** des conduites du moteur et/ou d'air de guidage, prévues pour la pulvérisation à rotation rapide, fournissent, lorsque l'outil de pulvérisation d'air (25) est mis en place, son air de pulvérisation et/ou air de cornes, et **en ce que** des accouplements de conduite pour le raccordement automatique de l'outil de pulvérisation (7, 25) échangeable, sont prévus pour des sources d'air et de matériau de revêtement (16, 12) du système de conduites d'arrivée (8).

17. Machine de revêtement selon l'une des revendications 11 à 16, **caractérisée en ce que** le support (20) est fixé à la main (1) d'un robot à peindre.
